# FASCICULE DE BREVET EUROPEEN

(11) **EP 4 223 960 B1**
(45) Date de publication et mention de la délivrance du brevet: **22.07.2026**
(21) Numéro de dépôt: 23155254.8
(22) Date de dépôt: 07.02.2023
(51) Int. Cl.: E04H 17/14, E04B 1/26

(54) **CLÔTURE ÉQUIPÉE D'UN DISPOSITIF DE RACCORDEMENT D'UNE GRILLE À UN POTEAU**
ZAUN MIT EINER VORRICHTUNG ZUM VERBINDEN EINES GITTERS MIT EINEM PFOSTEN
FENCE EQUIPPED WITH A DEVICE FOR CONNECTING A GRATING TO A POST

(30) Priorité: 07.02.2022 FR 2201045
(43) Date de publication de la demande: 09.08.2023
(73) Titulaire: Etablissements René Bosmy Société Normande de Clotures, 27430 Ande (FR)
(72) Inventeur: SIONNIERE, Vincent, 76130 Mont Saint Aignan (FR); DURINCK, Nathalie, 27590 Pîtres (FR); CORVAISIER, Yannick, 76350 Oissel (FR)
(74) Mandataire: Santarelli

(56) Documents cités:
- US-A- 5 170 977
- US-A1- 2021 230 870
- US-B1- 6 543 751

## Description

### DOMAINE TECHNIQUE DE L'INVENTION

La présente invention concerne un dispositif de raccordement d'une grille à un poteau, et une clôture équipée d'un tel dispositif de raccordement

Le domaine de l'invention est celui des clôtures, l'invention trouvant des applications notamment dans l'édification de clôtures.

Plus précisément, l'invention concerne un dispositif de raccordement à un poteau d'une grille de clôture comportant au moins une lisse, ainsi qu'une clôture comprenant au moins une grille raccordée à un poteau au moyen d'un tel dispositif de raccordement.

### ÉTAT DE LA TECHNIQUE

Il est connu de l'état de la technique des clôtures formées par une ou plusieurs grilles de clôture. En général, une grille comprend plusieurs barreaux verticaux fixés à au moins une lisse horizontale.

Il est fréquent qu'une grille de clôture soit supportée par au moins deux poteaux sensiblement verticaux, placés respectivement à chaque extrémité de la grille de clôture. Un même poteau permet généralement de supporter deux grilles sensiblement alignées, c'est-à-dire lorsqu'elles sont disposées sensiblement dans un même plan de l'espace. Dans une telle configuration, les techniques de raccordement de grilles connues de l'art antérieur se révèlent être satisfaisantes.

En particulier, certaines des techniques connues consistent en des dispositifs de raccordement pouvant recevoir une extrémité de lisse d'une première grille, ainsi qu'une extrémité de lisse d'une seconde grille adjacente à la première grille. En d'autres termes, un seul dispositif de raccordement permet de raccorder deux lisses de grilles différentes à un même poteau.

Toutefois, lorsque deux grilles sont arrangées angulairement, c'est-à-dire lorsqu'elles ne se situent pas sensiblement dans un même plan, les techniques de raccordement de grilles connues ne donnent pas entière satisfaction.

En effet, dans cette configuration, il est nécessaire d'utiliser un dispositif de raccordement par extrémité de lisse. Toutefois, les dispositifs de raccordements connus ne peuvent pas être fixés à une même hauteur sur un même poteau dans une telle configuration. Il en résulte l'impossibilité de raccorder à un même poteau deux grilles arrangées angulairement, sauf à modifier la position des lisses sur la grille, ce qui nécessite de lourdes modifications, et porte préjudice à l'esthétique de la clôture.

Par conséquent, il est aujourd'hui nécessaire d'utiliser deux poteaux juxtaposés lorsque les grilles sont arrangées angulairement.

Cette solution est toutefois fortement désavantageuse en termes de coûts, de facilité de montage, et d'esthétique.

US 5 170 977 A montre un dispositif de raccordement comportant une portion tubulaire avec une section en forme de U et une aile avec une ouverture pouvant recevoir des moyens de fixation. Cependant, cette aile n'est pas tournée vers le poteau.

Aucun des systèmes actuels ne permet de répondre simultanément à tous les besoins requis, à savoir notamment de proposer une technique de raccordement pour grille qui soit satisfaisante pour raccorder à un même poteau à la fois des grilles alignées et des grilles arrangées angulairement, tout en préservant l'esthétique de la clôture.

### EXPOSÉ DE L'INVENTION

La présente invention vise à remédier à tout ou partie des inconvénients de l'état de la technique cités ci-dessus.

À cet effet, l'invention vise, un dispositif de raccordement d'une grille à un poteau, la grille comportant au moins une lisse, le dispositif de raccordement comprenant une portion tubulaire s'étendant selon une direction longitudinale et possédant une section transversale sensiblement en forme de U, ladite portion tubulaire formant une zone configurée pour recevoir au moins une extrémité de lisse selon ladite direction longitudinale.

En particulier, le dispositif de raccordement comprend une aile de fixation, s'étendant depuis un premier bord longitudinal d'une première branche de ladite forme en U de la portion tubulaire en direction d'un second bord longitudinal d'une seconde branche de ladite forme de U.

Ladite aile de fixation comporte une ouverture configurée pour recevoir une vis de fixation dudit dispositif audit poteau, ladite ouverture étant située à une position distincte d'une position équidistante du premier bord longitudinal de ladite première branche et du second bord longitudinal de ladite seconde branche de ladite forme de U.

Ainsi, la position de l'ouverture est excentrée, ou désaxée, par rapport à une position centrale, équidistante du premier bord longitudinal de ladite première branche et du second bord longitudinal de ladite seconde branche de ladite forme de U.

La position particulière de l'ouverture autorise la fixation d'un dispositif de raccordement seul à un poteau, et elle autorise également la fixation de deux dispositifs de raccordement à un même poteau, sensiblement à une même hauteur sur le poteau, dans le cas de grilles arrangées angulairement. Ainsi, les lisses raccordées à chacun des dispositifs sont également situées sensiblement à une même hauteur. Le résultat est un aspect esthétique préservé, une impression de continuité de la clôture étant donnée.

La position particulière de l'ouverture autorise le croisement des vis de fixation coopérant avec leurs dispositifs de raccordement respectifs. En effet, par une disposition tête-bêche, c'est-à-dire un montage inversé des dispositifs de raccordement sur le poteau, les vis de fixation se trouvent situées dans des plans parallèles distincts, sans possibilité de collision l'une avec l'autre.

Par ces dispositions, l'utilisation d'un second poteau angulaire pour édifier deux grilles agencées angulairement peut être évitée.

La forme de U est adaptée en fonction du type de lisse à raccorder au poteau, en particulier en fonction de la forme de la section transversale de la lisse. Il est possible d'adapter la portion tubulaire à des lisses de section rectangulaire, en particulier de section rectangulaire de longueur double par rapport à la largeur, mais également à des lisses de section polygonale, circulaire, ovale, etc.

L'aile de fixation peut être une pièce rapportée fixée audit premier bord longitudinal de la première branche. Cependant, il est avantageux que ladite aile de fixation soit obtenue d'un seul tenant avec la partie tubulaire. Une telle fabrication est par exemple possible par découpage d'une tôle, puis de son pliage. L'avantage apporté par une telle fabrication est son faible coût économique, ainsi qu'une bonne solidité de la pièce obtenue.

L'invention a également pour objet les variantes préférentielles complémentaires suivantes, librement combinables selon toute combinaison techniquement opérante :
Selon une variante préférentielle, l'ouverture est plus proche du premier bord longitudinal de la première branche de ladite forme de U, que du second bord longitudinal de la seconde branche de ladite forme de U.

Par ces dispositions, une fixation plus rigide est obtenue. En cas de sollicitations mécaniques sur le dispositif de raccordement, une ouverture plus proche du premier bord longitudinal de la première branche a pour avantage de former un bras de levier de longueur réduite, peu susceptible d'occasionner une déformation de l'aile de fixation.

Selon une variante préférentielle, l'aile de fixation s'étend sur une distance correspondant à sensiblement deux tiers de la distance entre le premier bord longitudinal de ladite première branche et le second bord longitudinal de ladite seconde branche de ladite forme de U.

Un tel rapport a pour effet de former une aile suffisamment étendue pour fixer le dispositif de raccordement à un poteau, en présentant une surface d'appui suffisamment grande. Un tel rapport a également pour effet de permettre une fabrication par pliage qui soit simplifiée, l'aile de fixation ne gênant pas le passage d'outils de pliage.

De plus, l'ouverture est située à une distance correspondant à sensiblement un tiers de la distance entre le premier bord longitudinal de ladite première branche et le second bord longitudinal de ladite seconde branche de ladite forme de U.

Un tel rapport, conjugué à la taille préférentielle de l'aile de fixation, permet d'obtenir une fixation rigide, en étant proche du premier bord longitudinal de la première branche. Un tel rapport assure également une position centrale de l'ouverture sur l'aile de fixation, participant à une résistante accrue aux sollicitations mécaniques de l'aile de fixation.

Selon une variante préférentielle, ladite ouverture est une saignée s'étendant selon ladite direction longitudinale et débouchant sur un bord libre de ladite aile.

Par ces dispositions, une introduction de la vis dans l'ouverture, quelle que soit la longueur de la vis, est possible sans difficulté. Le fond de la saignée joue également un rôle de butée de positionnement de la vis, qui peut être positionnée de façon centrale sur l'aile, selon la direction longitudinale.

Selon une variante préférentielle, ladite portion tubulaire forme une zone configurée pour recevoir deux extrémités de lisse sensiblement alignées selon ladite direction longitudinale.

Ainsi, le dispositif de raccordement est adapté pour raccorder des grilles sensiblement alignées, sans nécessiter de second dispositif de raccordement ni de second poteau.

L'invention a également pour objet une clôture comprenant au moins une grille raccordée à un poteau au moyen d'un dispositif de raccordement selon l'une des variantes précitées.

Selon une variante préférentielle, le second bord longitudinal de la seconde branche de ladite forme en U comporte une oreille à chacune de ses extrémités longitudinales, les oreilles possédant chacune une surface intérieure conformée à des angles du poteau.

Par ces dispositions, un pivotement du dispositif de raccordement lors de sa fixation sur le poteau, ou de manière plus générale en toutes circonstances, peut être évitée.

Les oreilles ont pour effet d'enserrer légèrement le poteau au niveau de deux angles successifs. Les oreilles s'opposent à un pivotement du dispositif de raccordement par effet d'arc-boutement.

De cette manière, toute désolidarisation inopinée du dispositif de raccordement du poteau peut être prévenue. De plus, le montage du dispositif de raccordement au poteau est également facilité, car il n'est plus nécessaire de maintenir le dispositif de raccordement pour prévenir son pivotement.

Selon une variante préférentielle, la clôture comprend deux grilles raccordées à un poteau respectivement par un premier et un second dispositif de raccordement, le premier dispositif de raccordement est fixé sur un premier montant du poteau, et le second dispositif de raccordement est fixé sur un second montant du poteau, adjacent au premier montant du poteau, les premier et second dispositifs de raccordement étant disposés tête-bêche.

Conformément à ce qui a été présenté plus en amont, une telle disposition des dispositifs de raccordement sur un poteau autorise le raccordement de grilles agencées angulairement à un même poteau. L'utilisation d'un second poteau angulaire, représentant un inconvénient majeur en termes de coût économique, de temps de montage, et d'esthétique, est ainsi évitée.

### BRÈVE DESCRIPTION DES FIGURES

D'autres avantages, buts et caractéristiques particulières de la présente invention ressortiront de la description non limitative qui suit d'au moins un mode de réalisation particulier des dispositifs et procédés objets de la présente invention, en regard des dessins annexés, dans lesquels :
- La figure 1a est une vue d'un exemple de clôture comportant des grilles alignées et plusieurs dispositifs de raccordement,
- La figure 1b est une vue d'un exemple de clôture comportant des grilles agencées angulairement et plusieurs dispositifs de raccordement,
- La figure 2 est une vue schématique en perspective d'un dispositif de raccordement selon un mode de réalisation de l'invention,
- La figure 3 est une vue schématique en perspective d'un dispositif de raccordement et d'une vis de raccordement,
- La figure 4 est une vue du dispositif de raccordement de la figure 3 selon une orientation différente,
- La figure 5 est une vue de détail en perspective d'une clôture comportant un dispositif de raccordement,
- La figure 6 est une vue de côté du détail de clôture de la figure 5,
- La figure 7 est vue de détail en perspective d'une clôture comportant deux dispositifs de raccordement disposés tête-bêche,
- La figure 8 est une vue en perspective de deux dispositifs de raccordement disposés tête-bêche,
- La figure 9 est une vue du dessus d'un poteau comportant un dispositif de raccordement, et
- La figure 10 est une vue de face du poteau et du dispositif de raccordement de la figure 9.

### DESCRIPTION DÉTAILLÉE DE L'INVENTION

La présente description est donnée à titre non limitatif, chaque caractéristique d'un mode de réalisation pouvant être combinée à toute autre caractéristique de tout autre mode de réalisation de manière avantageuse.

On note, dès à présent, que les figures ne sont pas à l'échelle.

### Exemple d'un mode de réalisation particulier

Les figure 1a et figure 1b représentent chacune une clôture 1 comportant trois poteaux 2 et deux grilles 3. Dans le présent exemple de réalisation, une grille 3 comprend plusieurs barreaux 5 sensiblement verticaux fixés à deux lisses 4 sensiblement horizontales.

Les grilles 3 sont raccordées aux poteaux 2 au moyen de plusieurs dispositifs de raccordement 10.

Dans l'exemple de la figure 1a, les grilles 3 sont sensiblement alignées, et un total de six dispositifs de raccordement 10 est utilisé pour raccorder les grilles 3 aux poteaux 2.

Plus précisément, chaque poteau 2 comporte deux dispositifs de raccordement 10. Les dispositifs de raccordement 10 fixés au poteau 2 central, situé entre les grilles 3, raccordent chacun deux extrémités de lisses 4 de grilles différentes.

Dans l'exemple de la figure 1b, les grilles 3 sont arrangées angulairement, et un total de huit dispositifs de raccordement 10 est utilisé pour raccorder les grilles 3 aux poteaux 2.

Plus précisément, le poteau 2 central, situé entre les grilles 3, comporte quatre dispositifs de raccordement 10, qui raccordent chacun une seule extrémité de lisse 4. Les poteaux 2 latéraux, situés aux extrémités de la clôture 1, comportent respectivement deux dispositifs de raccordement 10.

Le dispositif de raccordement 10 permet ainsi de raccorder à un même poteau 2 deux grilles 3 adjacentes, que les grilles 3 soient sensiblement alignées ou arrangées angulairement.

La figure 2 représente un dispositif de raccordement 10, présenté par le côté destiné à être fixé au poteau 2.

Le dispositif de raccordement 10 comprend une portion tubulaire 14 s'étendant selon une direction longitudinale X.

La portion tubulaire 14 forme une zone configurée pour recevoir au moins une extrémité de lisse 4 selon la direction longitudinale X.

En particulier, la portion tubulaire 14 forme une zone configurée pour recevoir deux extrémités de lisse 4 sensiblement alignées selon la direction longitudinale X. Une telle configuration autorise un raccordement de deux lisses 4 à un même poteau 2 au moyen d'un seul dispositif de raccordement 10, tel que cela a été exposé plus en amont en lien avec la figure 1a.

La portion tubulaire 14 possède une section transversale sensiblement en forme de U.

On comprend que la portion tubulaire 14 correspond sensiblement à une portion de tube obtenue par balayage de ladite section transversale le long de la direction longitudinale X.

Dans le présent exemple, la portion tubulaire 14 est composée d'une partie centrale 11 et d'une première branche 12 de ladite forme de U et d'une seconde branche 13 de ladite forme de U.

La partie centrale 11 et les première et seconde branches 12 et 13 sont sensiblement rectangulaires et planes. Préférentiellement, la partie centrale 11 et les première et seconde branches 12 et 13 sont d'un seul tenant, la portion tubulaire 14 étant obtenue par exemple par pliage d'une tôle.

La partie centrale 11 correspond à la paroi visible de face sur la clôture 1, lorsque le dispositif de raccordement 10 est fixé sur un poteau 2.

La première branche 12 de ladite forme de U s'étend sensiblement perpendiculairement à la partie centrale 11, depuis un premier bord longitudinal de la partie centrale 11, et se termine par un premier bord longitudinal 12a.

La première branche 12 comporte une ou plusieurs ouvertures de fixation 16 d'une lisse 4 dans le dispositif de raccordement 10, la lisse 4 pouvant ainsi être solidarisée au dispositif de raccordement 10 par vissage, au moyen de vis (non représentées) de fixation de la lisse 4 au dispositif de raccordement 10. De façon alternative, ou complémentaire, il est également envisageable que la seconde branche 13 présente des ouvertures de fixation similaires.

La seconde branche 13 de ladite forme de U s'étend sensiblement perpendiculairement à la partie centrale 11, depuis un second bord longitudinal de la partie centrale 11, et se termine par un second bord longitudinal 13a.

Le dispositif de raccordement 10 comprend également une aile 15 de fixation.

L'aile 15 de fixation s'étend depuis le premier bord longitudinal 12a de la première branche 12 de ladite forme en U en direction du second bord longitudinal 13a de la seconde branche 13 de ladite forme de U.

Dans le présent exemple, l'aile 15 de fixation s'étend sensiblement perpendiculairement à la première branche 12, c'est-à-dire qu'elle est sensiblement parallèle à la partie centrale 11.

Dans le présent exemple, l'aile 15 de fixation est de dimension réduite selon ladite direction longitudinale X, par rapport à la dimension selon la longueur de la première branche 12.

Préférentiellement, l'aile 15 de fixation s'étend en direction du second bord longitudinal 13a de la seconde branche 13 de ladite forme de U sans toutefois rejoindre ledit second bord longitudinal 13a. En d'autres termes, l'aile 15 de fixation se termine par un bord libre situé en vis-à-vis du second bord longitudinal 13a de la seconde branche 13.

Avantageusement, l'aile 15 de fixation s'étend sur une distance comprise entre la moitié et trois quarts, et de préférentiellement sensiblement deux tiers, de la distance entre le premier bord longitudinal 12a de ladite première branche 12 et le second bord longitudinal 13a de ladite seconde branche 13 de ladite forme de U.

Il est toutefois envisageable que l'aile 15 de fixation rejoigne le second bord longitudinal 13a de la seconde branche 13 de ladite forme de U.

L'aile 15 de fixation comporte une ouverture 17 configurée pour recevoir une vis 18 de fixation du dispositif de raccordement 10 au poteau 2, tel que cela est également représenté aux figures 3 et 4.

On précise que l'ouverture 17 configurée pour recevoir la vis 18 de fixation est distincte de l'une ou plusieurs ouvertures de fixation 16 d'une lisse 4 dans le dispositif de raccordement 10. On précise également que la vis 18 de fixation raccordant le dispositif de raccordement 10 au poteau 2, et la ou les vis (non représentée) fixant la lisse 4 au dispositif de raccordement 10, sont distinctes.

On comprend que l'aile 15 de fixation est destinée à être positionnée contre le montant d'un poteau 2, tel que cela est représenté sur les figures 5 et 6.

La tête de la vis 18 est en appui sur une surface interne de l'aile 15 de fixation, c'est-à-dire une surface orientée vers la portion tubulaire 14. On comprend donc que la vis 18 traverse uniquement l'aile 15 de fixation, mais pas le reste du dispositif de raccordement 10, et notamment pas la partie centrale 11. Également, lorsqu'une lisse 4 est fixée dans le dispositif de raccordement 10, la vis 18 ne traverse pas la lisse 4. On comprend également que la tête de la vis 18 n'est pas visible lorsque le dispositif de raccordement 10 est monté sur un poteau 2, lorsqu'une lisse 4 est fixée dans le dispositif de raccordement 10.

Lorsque le dispositif de raccordement 10 est monté sur un poteau 2, la vis 18 traverse le poteau 2 et un écrou est vissé sur l'extrémité de la vis 18, éventuellement avec une rondelle. Ainsi, le dispositif de raccordement 10 est fixé sur le poteau 2 par boulonnage.

Dans le présent exemple, l'ouverture 17 est une saignée, ou encoche, s'étendant selon la direction longitudinale X et débouchant sur un bord libre de l'aile 15. La saignée débute au niveau d'une position centrale sur l'aile 15, considérée selon la direction longitudinale X. Le fond de la saignée joue ainsi un rôle de butée de positionnement de la vis 18, qui est positionnée de façon centrale sur l'aile 15. La saignée permet une introduction de la vis 18 dans l'ouverture 17, quelle que soit la longueur de la vis 18. Il est toutefois envisageable de ne prévoir qu'une ouverture non débouchante sur le bord libre de l'aile 15, tel une ouverture oblongue ou une lumière. Dans un tel cas, la vis 18 peut être introduite en biais dans l'ouverture 17.

En particulier, l'ouverture 17 est située à une position distincte d'une position équidistante du premier bord longitudinal 12a de la première branche 12 et du second bord longitudinal 13a de la seconde branche 13 de ladite forme de U.

En d'autres termes, l'ouverture 17 est plus proche du bord longitudinal de l'une des branches de ladite forme de U, qu'elle ne l'est de l'autre.

Préférentiellement, l'ouverture 17 est plus proche du premier bord longitudinal 12a de la première branche 12 de ladite forme de U, que du second bord longitudinal 13a de la seconde branche 13 de ladite forme de U.

En particulier, l'ouverture 17 est située à une distance comprise entre le quart et la moitié, et préférentiellement à une distance de sensiblement un tiers, de la distance entre le premier bord longitudinal 12a de la première branche 12 et le second bord longitudinal 13a de la seconde branche 13 de ladite forme de U.

Il est avantageux que l'ouverture 17 soit située à une distance minimale de la position équidistante, correspondant environ à la moitié du diamètre de la vis 18 utilisée en coopération avec le dispositif de raccordement 10.

Comme cela est représenté aux figures 7 et 8, deux dispositifs de raccordement 10 disposés tête-bêche sur des montants adjacents d'un poteau 2 permettent de fixer à un même poteau 2 deux grilles agencées angulairement.

En d'autres termes, la première branche 12 d'un premier dispositif de raccordement 10 monté sur le poteau et la seconde branche 13 d'un second dispositif de raccordement 10 monté sur le poteau sont situées sensiblement dans un même plan horizontal, et la seconde branche 13 du premier dispositif de raccordement 10 monté sur le poteau et la première branche 12 du second dispositif de raccordement 10 monté sur le poteau sont situées sensiblement dans un autre même plan horizontal, lorsque le premier et le second dispositif de raccordement 10 sont montés tête-bêche.

En particulier, les dispositifs de raccordement 10 peuvent être fixés de manière à ce que les lisses 4 des grilles agencées angulairement soient situées à une même hauteur.

En effet, la position de l'ouverture 17, qui est distincte de ladite position équidistante, autorise le croisement des vis 18 coopérant chacune avec un dispositif de raccordement 10 respectif. En inversant le sens de montage d'un second dispositif de raccordement 10 par rapport à un premier dispositif de raccordement 10, il est ainsi possible d'éviter toute collision de vis 18, qui empêcherait le montage sur un même poteau.

On comprend que dans le cadre d'un tel montage tête-bêche, les ouvertures de passage des vis 18, pratiquées dans le poteau 2, sont situées à des hauteurs légèrement différentes sur les montants adjacents du poteau 2. La hauteur des ouvertures sur le poteau 2 est choisie de façon à ce que les vis 18 puissent se croiser, mais également de façon à ce que les dispositifs de raccordement 10 soient fixés à sensiblement une même hauteur sur le poteau 2.

De cette manière, l'esthétique de la clôture est préservée. En effet, les lisses 4 de deux grilles différentes sont situées sensiblement dans un même plan horizontal de l'espace. En conséquence, il en résulte une impression de continuité de la clôture, même en cas d'agencement angulaire des grilles.

Bien que l'exemple illustré présente un poteau 2 à section sensiblement carrée, il est envisageable de fixer tête-bêche les dispositifs de raccordement 10 sur un poteau de section triangulaire, rectangulaire, etc., Plus généralement tout poteau présentant deux montants adjacents avec une portion de surface plane, sur laquelle l'aile 15 de fixation peut être fixée, peut également convenir.

Afin de faciliter le montage d'un dispositif de raccordement 10 sur un poteau 2, le dispositif de raccordement 10 est muni d'oreilles 19a et 19b, tel que cela est représenté notamment à la figure 9.

Plus précisément, le second bord longitudinal 13a de la seconde branche 13 de ladite forme en U comporte une oreille 19a, 19b à chacune de ses extrémités longitudinales.

Les oreilles 19a et 19b possèdent chacune une surface intérieure, c'est-à-dire une surface orientée respectivement vers l'autre oreille, qui est conformée aux angles du poteau 2 sur lequel le dispositif de raccordement 10 est destiné à être fixé.

Par exemple, les angles du poteau 2 sont munis d'un arrondi, ou biseau.

La surface intérieure d'une oreille 19a, 19b est alors de forme sensiblement complémentaire à l'angle du poteau 2, par exemple en étant de forme de congé complémentaire à l'arrondi ou au biseau.

En d'autres termes, le second bord longitudinal 13a de la seconde branche 13 avec les oreilles 19a et 19b correspond à un bord rectiligne muni d'une échancrure de la forme d'un montant du poteau 2.

Tel que cela est représenté à la figure 10, les oreilles 19a et 19b participent à éviter un pivotement du dispositif de raccordement 10 lors de sa fixation sur le poteau 2.

En effet, les oreilles 19a et 19b enserrent légèrement le poteau 2 au niveau de deux angles successifs. Le dispositif de raccordement 10 est amené à pivoter sous l'effet, par exemple, du vissage du dispositif de raccordement 10 au poteau 2, tel que l'illustre le tracé en pointillé sur la figure 10. Les oreilles 19a et 19b ont pour effet de s'opposer à un tel pivotement, par effet d'arc-boutement.

## Revendications

1. Clôture (1) comprenant au moins une grille (3) comportant au moins une lisse (4), un poteau (2), et au moins un dispositif de raccordement (10) reliant l'au moins une grille (3) au poteau (2), l'au moins un dispositif de raccordement (10) comprenant une portion tubulaire (14) s'étendant selon une direction longitudinale (X) et possédant une section transversale sensiblement en forme de U, ladite portion tubulaire formant une zone recevant au moins une extrémité de lisse (4) selon ladite direction longitudinale (X),
**caractérisée en ce que** l'au moins un dispositif de raccordement (10) comprend une aile (15) de fixation, s'étendant depuis un premier bord longitudinal (12a) d'une première branche (12) de ladite forme en U de la portion tubulaire en direction d'un second bord longitudinal (13a) d'une seconde branche (13) de ladite forme de U, ladite aile (15) de fixation comportant une ouverture (17) recevant une vis (18) de fixation dudit dispositif de raccordement (10) audit poteau (2),
ladite ouverture (17) étant située à une position distincte d'une position équidistante du premier bord longitudinal (12a) de ladite première branche (12) et du second bord longitudinal (13a) de ladite seconde branche (13) de ladite forme de U.

2. Clôture (1) selon la revendication 1, dans laquelle, dans l'au moins un dispositif de raccordement (10), l'ouverture (17) est plus proche du premier bord longitudinal (12a) de la première branche (12) de ladite forme de U, que du second bord longitudinal (13a) de la seconde branche (13) de ladite forme de U.

3. Clôture (1) selon l'une des revendications précédentes, dans laquelle, dans l'au moins un dispositif de raccordement (10), l'aile (15) de fixation s'étend sur une distance correspondant à sensiblement deux tiers de la distance entre le premier bord longitudinal (12a) de ladite première branche (12) et le second bord longitudinal (13a) de ladite seconde branche (13) de ladite forme de U, et dans lequel l'ouverture (17) est située à une distance correspondant à sensiblement un tiers de la distance entre le premier bord longitudinal (12a) de ladite première branche (12) et le second bord longitudinal (13a) de ladite seconde branche (13) de ladite forme de U.

4. Clôture (1) selon l'une des revendications 1 à 3, dans laquelle, dans l'au moins un dispositif de raccordement (10), ladite ouverture (17) est une saignée s'étendant selon ladite direction longitudinale (X) et débouchant sur un bord libre de ladite aile.

5. Clôture (1) selon l'une quelconque des revendications précédentes, dans laquelle, dans l'au moins un dispositif de raccordement (10), ladite portion tubulaire (14) forme une zone configurée pour recevoir deux extrémités de lisse (4) sensiblement alignées selon ladite direction longitudinale (X).

6. Clôture (1) selon l'une quelconque des revendications précédentes, dans laquelle, dans l'au moins un dispositif de raccordement (10), le second bord longitudinal (13a) de la seconde branche (13) de ladite forme en U comporte une oreille (19a, 19b) à chacune de ses extrémités longitudinales, les oreilles (19a, 19b) possédant chacune une surface intérieure conformée à des angles du poteau (2).

7. Clôture selon l'une quelconque des revendications précédentes, comprenant deux grilles (3) raccordées au poteau (2) respectivement par un premier et un second dispositif de raccordement (10), dans laquelle ledit premier dispositif de raccordement (10) est fixé sur un premier montant du poteau (2), et ledit second dispositif de raccordement (10) est fixé sur un second montant du poteau (2), adjacent au premier montant du poteau (2), les premier et second dispositifs de raccordement (10) étant disposés tête-bêche.

## Patentansprüche

1. Umzäunung (1), die mindestens ein Gitter (3) umfasst, das mindestens eine Sprosse (4), einen Pfosten (2) und mindestens eine Verbindungsvorrichtung (10) aufweist, die das mindestens eine Gitter (3) mit dem Pfosten (2) verbindet, wobei die mindestens eine Verbindungsvorrichtung (10) einen rohrförmigen Abschnitt (14) umfasst, der sich in Längsrichtung (X) erstreckt und einen im Wesentlichen U-förmigen Querschnitt aufweist, wobei der rohrförmige Abschnitt einen Bereich bildet, der mindestens ein Sprossenende (4) in der Längsrichtung (X) aufnimmt,
**dadurch gekennzeichnet, dass** mindestens eine Verbindungsvorrichtung (10) einen Befestigungsflügel (15) umfasst, der sich von einer ersten Längskante (12a) eines ersten Schenkels (12) der U-Form des rohrförmigen Abschnitts in Richtung einer zweiten Längskante (13a) eines zweiten Schenkels (13) der U-Form erstreckt, wobei der Befestigungsflügel (15) eine Öffnung (17) aufweist, die eine Befestigungsschraube (18) der Verbindungsvorrichtung (10) an dem Pfosten (2) aufnimmt,
wobei sich die Öffnung (17) an einer Position befindet, die sich von einer Position unterscheidet, die in gleichem Abstand zur ersten Längskante (12a) des ersten Schenkels (12) und zur zweiten Längskante (13a) des zweiten Schenkels (13) der U-Form liegt.

2. Umzäunung (1) nach Anspruch 1, wobei in der mindestens einen Verbindungsvorrichtung (10) die Öffnung (17) näher an der ersten Längskante (12a) des ersten Schenkels (12) der U-Form ist als an der zweiten Längskante (13a) des zweiten Schenkels (13) der U-Form.

3. Umzäunung (1) nach einem der vorhergehenden Ansprüche, wobei sich in der mindestens einen Verbindungsvorrichtung (10) der Befestigungsflügel (15) über einen Abstand erstreckt, der im Wesentlichen zwei Dritteln des Abstands zwischen der ersten Längskante (12a) des ersten Schenkels (12) und der zweiten Längskante (13a) des zweiten Schenkels (13) der U-Form entspricht, und wobei die Öffnung (17) in einem Abstand liegt, der im Wesentlichen einem Drittel des Abstands zwischen der ersten Längskante (12a) des ersten Schenkels (12) und der zweiten Längskante (13a) des zweiten Schenkels (13) der U-Form entspricht.

4. Umzäunung (1) nach einem der Ansprüche 1 bis 3, wobei in der mindestens einen Verbindungsvorrichtung (10) die Öffnung (17) eine Aussparung ist, die sich in Längsrichtung (X) erstreckt und an einer freien Kante des Flügels mündet.

5. Umzäunung (1) nach einem der vorhergehenden Ansprüche, wobei in der mindestens einen Verbindungsvorrichtung (10) der rohrförmige Abschnitt (14) einen Bereich bildet, der so eingerichtet ist, dass er zwei Sprossenenden (4) aufnimmt, die im Wesentlichen in der Längsrichtung (X) ausgerichtet sind.

6. Umzäunung (1) nach einem der vorhergehenden Ansprüche, wobei in der mindestens einen Verbindungsvorrichtung (10) die zweite Längskante (13a) des zweiten Schenkels (13) der U-Form an jedem ihrer Längsenden eine Öse (19a, 19b) aufweist, wobei die Ösen (19a, 19b) jeweils eine Innenfläche aufweisen, die an Ecken des Pfostens (2) ausgebildet ist.

7. Umzäunung nach einem der vorhergehenden Ansprüche, die zwei Gitter (3) umfasst, die jeweils durch eine erste und eine zweite Verbindungsvorrichtung (10) mit dem Pfosten (2) verbunden sind, wobei die erste Verbindungsvorrichtung (10) an einem ersten Holm des Pfostens (2) befestigt ist, und die zweite Verbindungsvorrichtung (10) an einem zweiten Holm des Pfostens (2), benachbart zum ersten Holm des Pfostens (2), befestigt ist, wobei die erste und die zweite Verbindungsvorrichtung (10) einander gegenüberliegend angeordnet sind.

## Claims

1. Fence (1 ) comprising at least one grate (3) comprising at least one beam (4), a post (2), and at least one connection device (10) connecting the at least one grate (3) to the post (2), the at least one connection device (10) comprising a tubular portion (14) extending in a longitudinal direction (X) and having a substantially U-shaped cross-section, said tubular portion forming an area receiving at least one beam end (4) in said longitudinal direction (X),
**characterised in that** the at least one connection device (10) comprises a fastening wing (15), extending from a first longitudinal edge (12a) of a first leg (12) of said U-shape of the tubular portion in the direction of a second longitudinal edge (13a) of a second leg (13) of said U-shape, said fastening wing (15) comprising an opening (17) receiving a screw (18) for fastening said connection device (10) to said post (2),
said opening (17) being located at a position separate from a position equidistant from the first longitudinal edge (12a) of said first leg (12) and from the second longitudinal edge (13a) of said second leg (13) of said U-shape.

2. Fence (1) according to claim 1, wherein, in the at least one connection device (10), the opening (17) is closer to the first longitudinal edge (12a) of the first leg (12) of said U-shape than to the second longitudinal edge (13a) of the second leg (13) of said U-shape.

3. Fence (1) according to either of the preceding claims, wherein, in the at least one connection device (10), the fastening wing (15) extends over a distance corresponding to substantially two-thirds of the distance between the first longitudinal edge (12a) of said first leg (12) and the second longitudinal edge (13a) of said second leg (13) of said U-shape, and wherein the opening (17) is located at a distance corresponding to substantially one-third of the distance between the first longitudinal edge (12a) of said first leg (12) and the second longitudinal edge (13a) of said second leg (13) of said U-shape.

4. Fence (1) according to any one of claims 1 to 3, wherein, in the at least one connection device (10), said opening (17) is a recess extending in said longitudinal direction (X) and leading to a free edge of said wing.

5. Fence (1) according to any one of the preceding claims, wherein, in the at least one connection device (10), said tubular portion (14) forms an area configured to receive two beam ends (4) substantially aligned according to said longitudinal direction (X).

6. Fence (1) according to any one of the preceding claims, wherein, in the at least one connection device (10), the second longitudinal edge (13a) of the second leg (13) of said U-shape comprises a lug (19a, 19b) at each of its longitudinal ends, the lugs (19a, 19b) each having an inner surface formed to corners of the post (2).

7. Fence according to any one of the preceding claims, comprising two grates (3) connected to the post (2), respectively, by a first and a second connection device (10), wherein said first connection device (10) is fastened on a first upright of the post (2), and said second connection device (10) is fastened on a second upright of the post (2), adjacent to the first upright of the post (2), the first and second connection devices (10) being disposed in a head-to-tail fashion.
